# EUROPÄISCHE PATENTSCHRIFT

(11) **EP 0 364 685 B1**
(45) Veröffentlichungstag und Bekanntmachung des Hinweises auf die Patenterteilung: **03.11.1993**
(21) Anmeldenummer: 89114942.9
(22) Anmeldetag: 11.08.1989
(51) Int. Cl.: B05C 11/10, B05C 1/06

(54) **Vorrichtung zum Auftragen von Leim**
Device for applying an adhesive
Dispositif pour l'application d'un adhésif

(30) Priorität: 21.10.1988 DE 3835967
(43) Veröffentlichungstag der Anmeldung: 25.04.1990
(73) Patentinhaber: Windmöller & Hölscher, D-49525 Lengerich (DE)
(72) Erfinder: Feustel, Helmut, Dr., D-5000 Köln 91 (DE)
(74) Vertreter: Gossel, Hans K., Dipl.-Ing.

(56) Entgegenhaltungen:
- EP-A- 0 112 543
- GB-A- 2 068 781
- US-A- 2 377 110
- US-A- 3 410 713

## Beschreibung

Die Erfindung betrifft die Verwendung einer Vorrichtung, bestehend aus einem Gehäuse mit zylindrischer Innenwandung, das mit einem Einlaufkanal und einem Austrittsschlitz versehen ist und in dem exzentrisch ein motorisch angetriebener Reibzylinder gelagert ist, zum Auftragen von Leim auf eine Raster- oder Leimübertragungswalze eines Leimauftragswerks.

Eine Vorrichtung mit den vorstehenden konstruktiven Merkmalen ist an sich aus DE-C-32 48 032 und DE-C-33 03 884 bekannt. Die aus diesen Patentschriften bekannte Vorrichtung dient jedoch zum Auftragen von Druckfarbe auf eine Rasterwalze einer Flexodruckmaschine oder einen Formzylinder einer Tiefdruckmaschine.

Bei Leim handelt es sich häufig um höher viskose Flüssigkeiten, so daß Schwierigkeiten bestehen, diesen mit gleichmäßiger Schichtdicke auf eine Raster- oder Leimübertragungswalze aufzutragen. Aufgabe der Erfindung ist es daher, eine Möglichkeit zu schaffen, Leim von höherer Viskosität mit gleichmäßig dünner Schichtdicke auf Raster- oder Leimübertragungswalzen aufzutragen.
Erfindungsgemäß ist erkannt worden, daß sich die bekannte eingangs angegebene Vorrichtung überraschenderweise hervorragend auch zum Auftragen von Leim auf eine Raster- oder Leimübertragungswalze eines Leimauftragswerkes eignet. Mit der erfindungsgemäß verwendeten Vorrichtung läßt sich auch Leim mit höherer Viskosität auf Raster- oder Leimübertragungswalzen auftragen. Weiterhin können die Räume in dem Leimauftragswerk so klein gehalten werden, daß eine Reinigung mit geringem Aufwand möglich ist.

Vorteilhafte Ausgestaltungen der erfindungsgemäßen Verwendung der bekannten Vorrichtung sind Gegenstand der Unteransprüche.

Ein Ausführungsbeispiel der Erfindung wird nachstehend an Hand der Zeichnung näher erläutert. In dieser zeigt
- Fig.1: ein Leimauftragswerk zum Auftragen von Leim auf eine Papierbahn,
- Fig.2: einen schematischen Querschnitt durch die Vorrichtung zum Auftragen von Leim,
- Fig.3: vergrößert den mit der Leimübertragungswalze in Berührung stehenden Bereich der Vorrichtung
- Fig.4: einen Schnitt durch die seitliche Abdichtung der Leimkammer und
- Fig.5: eine Draufsicht auf einen Teil der Leimkammer mit seitlicher Abdichtung.

Wie aus den Fig. 2 und 3 ersichtlich, besteht die Vorrichtung zum Auftragen von Leim aus einer Raster- oder Leimübertragungswalze 1 und einem Gehäuse 2 mit einer Leimkammer 5, in der sich ein in beiden Umlaufrichtungen mit variabler Drehzahl antreibbarer Reibzylinder 3 befindet.

Der Leim wird aus einem Leimbehälter mit einer Leimpumpe, deren Pumpendrehzahl variabel sein kann, über einen Einlaufkanal 4 in die Leimkammer gepumpt. Der Einlaufkanal 4 kann als Schlitzdüse ausgeführt werden. Als weitere Lösung können eine Reihe zylindrischer Bohrungen in die Leimkammer 5 eingebracht werden, wobei der Einlaufkanal 4 in entsprechend viele Leitungen verzweigt ist.

Der Reibzylinder 3 wird zur Leimkammer 5 mit einstellbarer Exzentrizität angeordnet, so daß auf der Ausgangsseite ein engerer Spalt entsteht als auf der Eingangsseite. Der Einstellbereich erlaubt ebenfalls eine zentrische Einstellung.

Leimaustritts- oder Auftragsräume 6 und 7 werden auf eine für den notwendigen Abstand von Rakelmessern 8 und 9 erforderliche Größe beschränkt, um die Reaktionszeit von der Reibzylinderverstellung bis zur Füllung der Näpfchen auf der Rasterwalze 1 oder dem Auftrag auf die Leimwalze so kurz wie möglich zu halten.

Die Rakelmesser 8 und 9 werden durch Klemmleisten 10 und 11 mit Spannschrauben 12 und 13 festgeklemmt.

Wie aus den Fig.4 und 5 ersichtlich ist, ist das Gehäuse, in dem der Leimumlauf stattfindet, mit Schwalbenschwanznuten 15 versehen, in die beidseits Dichtleistenträger 14 eingeschoben sind. Eine Dichtleiste 17 wird in der dargestellten Weise durch Federn 16 gegen die Raster- oder Leimauftragswalze 1 angedrückt. Auf der Gleitfläche der Dichtleiste 17 befinden sich flache, schräg angeordnete Rillen 18, die durch die Umlaufbewegung der Raster- oder Leimauftragswalze 1 eine Förderwirkung auf den nach außen drängenden Leim in Richtunger der Leimkammer 7 ausüben und damit eine gute Dichtwirkung erzielen.

Dichtplättchen 19 verhindern das seitliche Austreten von Leim oder Reinigungsflüssigkeit durch das Dichtleistenträgerteil 14.

In Fig.1 ist schematisch ein Leimauftragswerk zum formatmäßigen Beleimen einer Papierbahn 20 dargestellt. Die Papierbahn 20 wird von einem Papierbahnwickel 21 in der dargestellten Weise abgezogen und läuft über Umlenkwalzen zu einer Schlauchbildestation 23, durch die Seitenteile der mit einer Verstärkungszettelbahn 24 verklebten Papierbahn 20 auf das Mittelteil der Papierbahn überlappend eingeschlagen werden.

Der Leim wird aus dem Leimvorratsbhälter 25 über den Schlauch 26 in die Farbkammer 5 des Leimauftragswerks gepumpt. Der Leim wird sodann mit vorbestimmter Schichtdicke auf die Raster- oder Leimauftragswalze 1 aufgetragen, wobei überschüssiger Leim abgerakelt wird. Abtropfender Leim wird von dem Spritzblech 27 aufgefangen. Von der Raster- oder Leimübertragungswalze 1 übernimmt der mit formatmäßigen stempelartigen Polstern 28 versehene Formatzylinder 29 den Leim und die formatmäßigen Polster 28 übertragen die Leimaufträge formatmäßig auf die Papierbahn 20, wobei die Umlenkwalze 30 als Gegendruckzylinder dient. Nach dem formatmäßigen Leimauftrag wird die schmalere Papierbahn 24 auf die Papierbahn 20 durch Zusammenführen über die Umlenkwalze 31 aufgelegt, so daß die Papierbahnen, 20,24 miteinander durch die formatmäßigen Leimaufträge verkleben. Bei der Papierbahn 24 kann es sich beispielsweise um eine Verstärkungszettelbahn handeln, wenn aus der zu einem Schlauch oder Halbschlauch zusammengelegten Papierbahn Beutel hergestellt werden sollen.

## Patentansprüche

1. Verwendung einer Vorrichtung, bestehend aus einem Gehäuse mit zylindrischer Innenwandung, das mit einem Einlaufkanal und einem Austrittsschlitz versehen und in dem exzentrisch ein motorisch angetriebener Reibzylinder gelagert ist, zum Auftragen von Leim auf eine Raster- oder Leimübertragungswalze eines Leimauftragswerks.

2. Verwendung der Vorrichtung nach Anspruch 1, bei der die Drehrichtung und die Drehzahl des Reibzylinders (3) unabhängig voneinander und zusätzlich dessen Exzentrizität veränderbar sind.

3. Verwendung der Vorrichtung nach den Ansprüche 1 oder 2, bei der die Exzentrizität des Reibzylinders (3) gegenüber dem Gehäuse (2) von einer konzentrischen Position bis zur Wandberührung einstellbar ist.

4. Verwendung der Vorrichtung nach Anspruch 1, bei der zwei Rakelmesser (8,9) einen Raum (7) gegenüber der Raster- oder Leimübertragungswalze begrenzen.

5. Verwendung der Vorrichtung nach einem der Ansprüche 1-4, bei der eine seitliche Abdichtung der Leimkammer (7) mittels Dichtleisten (17) vorgesehen ist, die auf der Gleitfläche flache, schräg angeordnete Rillen (18) aufweisen, die durch die Umlaufbewegung der Raster- oder Farbübertragungswalze (1) eine Transportwirkung in Richtung zum Farbraum (7) erzeugen, wobei der Anpreßdruck der Dichtleisten (17) durch Federn (16) gegeben ist.

## Claims

1. Use of a device consisting of a case with a cylindrical inner wall, which is provided with an intake duct and an outlet slot and wherein a motor-driven friction cylinder is eccentrically mounted for the application of glue onto an inking cylinder or glue transfer cylinder of a glue spreading mechanism.

2. Use of the device according to claim 1, wherein the direction of rotation and the rotational speed of the friction cylinder (3) can be changed independently of each other and whose eccentricity can be additionally altered.

3. Use of the device according to claims 1 or 2, wherein the eccentricity of the friction cylinder (3) can be adjusted relative to the case (2), from a concentric position as far as contact with the wall.

4. Use of the device according to claim 1, wherein two doctor blades (8, 9) delimit a space (7) relative to the inking roller or glue transfer roller.

5. Use of the device according to one of claims 1 - 4, wherein provision is made for a lateral seal of the glue chamber (7) by means of sealing bars (17) which have on their sliding surface, slantingly arranged grooves (18) which generate a conveyance action towards the inking space (7) by the rotational movement of the inking roller or ink transfer roller (1), the contact pressure of the sealing bars (17) being provided by springs (16).

## Revendications

1. Utilisation d'un dispositif constitué d'un boîtier avec une paroi intérieure cylindrique qui est pourvue d'un canal d'entrée et d'une fente de sortie et dans lequel est monté excentriquement un cylindre de frottement commandé par moteur pour l'application d'une colle sur un rouleau anilox ou de transfert de colle d'un mécanisme d'application de colle.

2. Utilisation du dispositif selon la revendication 1, dans lequel le sens de rotation et le nombre de tours du cylindre de frottement (3) peuvent être modifiés indépendamment l'un de l'autre et, de plus, l'excentricité de celui-ci.

3. Utilisation du dispositif selon les revendications 1 ou 2, dans lequel on peut régler l'excentricité du cylindre de frottement (3) par rapport au boîtier (2) d'une position concentrique jusqu'au contact de paroi.

4. Utilisation du dispositif selon la revendication 1, dans lequel deux couteaux formant racle (8, 9) délimitent un espace (7) par rapport au rouleau anilox ou de transfert de colle.

5. Utilisation du dispositif selon l'une des revendications 1 à 4, dans lequel il est prévu une étanchéité latérale de la chambre de colle (7) au moyen de barres d'étanchéité (17) qui présentent sur la surface de glissement des rainures plates (18) disposées en oblique qui produisent, en raison du mouvement de rotation du rouleau anilox ou de transfert de colle 1, un effet de transport en direction vers l'espace d'encre (7), la pression d'application des barres d'étanchéité (17) étant réalisée par des ressorts (16).
